# EUROPÄISCHE PATENTSCHRIFT

(11) **EP 2 176 467 B1**
(45) Veröffentlichungstag und Bekanntmachung des Hinweises auf die Patenterteilung: **04.11.2015**
(21) Anmeldenummer: 08773636.9
(22) Anmeldetag: 24.06.2008
(51) Int. Cl.: E01F 15/08

(54) **FAHRZEUGRÜCKHALTESYSTEM ZUM BEGRENZEN VON FAHRBAHNEN**
VEHICLE RESTRAINT SYSTEM FOR LIMITING ROADWAYS
SYSTÈME DE RETENUE DE VÉHICULES DESTINÉ À DÉLIMITER DES VOIES DE CIRCULATION

(30) Priorität: 28.06.2007 DE 102007029925
(43) Veröffentlichungstag der Anmeldung: 21.04.2010
(73) Patentinhaber: Volkmann & Rossbach GmbH & Co. KG, 56410 Montabaur (DE)
(72) Erfinder: VOLKMANN, Vanessa, 56410 Montabaur (DE); SAATH, Rüdiger, 56410 Montabaur (DE)
(74) Vertreter: Thum, Bernhard
(86) Internationale Anmeldenummer: PCT/EP2008/005129
(87) Internationale Veröffentlichungsnummer: WO 2009/000514

(56) Entgegenhaltungen:
- EP-A- 0 351 572
- EP-A- 0 666 376
- WO-A-93/12300

## Beschreibung

Die vorliegende Erfindung betrifft ein Fahrzeugrückhaltesystem zum Begrenzen von Fahrbahnen mit einer entlang einer Längsachse verlaufenden Basisschwelle, die sich ausgehend von einem Untergrund nach oben erstreckt, und einem mit der Basisschwelle verbundenen oder verbindbaren, in Richtung der Längsachse verlaufenden Leitprofil.

Zur Absicherung von Fahrbahnen werden seitlich an diesen Fahrzeugrückhaltesysteme angebracht. Neben reinen Betonkonstruktionen werden hierfür insbesondere Schutzplankenanordnungen aus Stahl bevorzugt eingesetzt. Dabei handelt es sich in der Regel um schussweise zusammengesetzte Anordnungen.

Ein Fahrzeugrückhaltesystem der eingangs bezeichneten Art ist bereits aus der europäischen Patentschrift EP 0 641 892 B1 bekannt. Dieses besteht aus einer Basisschwelle, die am Untergrund verankert wird. Auf die Basisschwelle wird ein im Querschnitt umgekehrt V-förmiges Leitprofil hutartig aufgesetzt und mit dieser verschraubt. Das Leitprofil ist nach unten offen ausgebildet. Dies führt dazu, dass in einer Aufprallsituation das Leitprofil relativ starken Deformationen unterliegen kann. Insgesamt ist die Anordnung in der Praxis relativ flexibel gegenüber Querbelastungen, was häufig nachteilig ist.

Ferner beschreibt Dokument WO 93/12300 A ein Fahrzeugrückhaltesystem mit einem Basiselement und einem Oberelement. An einer oberen Endfläche ist an dem Basiselement eine Ausnehmung ausgebildet, die entlang der Längsachse des Basiselements verläuft. Die Ausnehmung weist einen schlitzförmigen oberen Abschnitt auf, der in einen kreisförmigen Abschnitt übergeht, so dass sich eine Hinterschneidung ausbildet. Das Oberelement weist an seinem unteren Ende einen zur Ausnehmung in dem Basiselement korrespondierenden Vorsprung auf, d.h. dieser Vorsprung des Oberelements verläuft zuerst leistenförmig und schließt dann mit einem vergrößerten runden Abschnitt, entsprechend der Hinterschneidung am Basiselement, ab. Die Ausnehmung des Basiselements erstreckt sich bis zu einem seitlichen Ende des Basiselements und ist hier von außen zugänglich; an dem gegenüberliegenden seitlichen Ende des Basiselements ist dies nicht der Fall, hier endet die Ausnehmung in dem Basiselement in einer Art "Sackloch". Zur Befestigung des Oberelements auf dem Basiselement wird das Oberelement mit dessen Vorsprung an dem seitlichen Ende des Basiselements, an dem die Ausnehmung zugänglich ist, an der Ausnehmung angesetzt und in Richtung der Längsachse des Basiselements in diese Ausnehmung eingeschoben und darin aufgenommen. Sollen mehrere solcher Fahrzeugrückhaltesysteme eine Fahrbahnbegrenzung bilden, so müssen zunächst immer die Basiselemente mit den Oberelementen zusammengesetzt werden. Erst als zusammengesetztes System können die Basis- und Oberelemente dann aneinandergereiht werden.

Der Erfindung liegt die Aufgabe zugrunde, ein Fahrzeugrückhaltesystem der eingangs bezeichneten Art bereitzustellen, bei dem die vorstehend geschilderten Nachteile beseitigt wurden.

Diese Aufgabe wird durch ein Fahrzeugrückhaltesystem nach Anspruch 1 gelöst, bei dem vorgesehen ist, dass die Basisschwelle und das Leitprofil jeweils ein geschlossenes Profil aufweisen und über einen Verbindungsbereich miteinander verbunden sind, in dem die Basisschwelle und das Leitprofil über eine Steckverbindung gekoppelt sind. Dadurch dass sowohl Basisschwelle als auch Leitprofil ein im Querschnitt geschlossenes Profil aufweisen, kann das Widerstandsmoment des Fahrzeugrückhaltesystems im Deformationsfall erhöht werden, wodurch auch das Aufhaltevermögen insgesamt verbessert wird. Darüber hinaus sorgt die Steckverbindung für eine weitere Stabilisierung im Verbindungsbereich, womit das Widerstandsmoment zusätzlich erhöht werden kann. Vorstehend wurde bereits angedeutet, dass herkömmliche Fahrzeugrückhaltesysteme schussweise zusammengesetzt werden. Erfindungsgemäss ist vorgesehen, dass miteinander verbundene Basisschwellen und Leitprofile phasenversetzt zueinander angeordnet sind. Mit anderen Worten bedeutet dies, dass die Stoßstelle zweier benachbarter Basisschwellen in Richtung der Längsachse an einem anderen Ort angeordnet ist, als die Stoßstelle zweier benachbarter Leitprofile. Auch dadurch kann die Stabilität weiter erhöht werden, da Stoßstellen in der Regel deformationsanfälliger sind als die Bereiche des Fahrzeugrückhaltesystems zwischen Stoßstellen.

Insgesamt ergibt sich im Wesentlichen gleich bleibendem optischem Erscheinungsbild unter geringem technischem Mehraufwand eine deutliche Verbesserung der Stabilität des Fahrzeugrückhaltesystems gegenüber dem Stand der Technik.

Eine Weiterbildung der Erfindung sieht vor, dass der Verbindungsbereich eine Nutund Federverbindung aufweist, wobei eine Komponente von Basisschwelle und Leitprofil mit einem Aufnahmebereich und die jeweils andere Komponente von Basisschwelle und Leitprofil mit einem Steckprofilabschnitt ausgebildet sind. So lassen sich Basisschwelle und Leitprofil im Montagefall einfach miteinander verbinden. Vielfältige Verschraubungen, wie sie beispielsweise der Stand der Technik kennt, sind nicht mehr erforderlich. Gegebenenfalls können aber einzelne Verbindungsbolzen im Verbindungsbereich angebracht werden, um die Steckverbindung zu sichern.

Eine Ausführungsvariante der Erfindung sieht hinsichtlich der Ausbildung des Verbindungsbereichs vor, dass das Leitprofil an seiner der Basisschwelle zugewandten Unterseite mit einer den Aufnahmebereich bildenden Bodennut versehen ist, mit der es auf einen Kopfbereich der Basisschwelle aufsteckbar ist. So wird das Leitprofil mit seinem Aufnahmebereich einfach auf den Kopfbereich der Basisschwelle aufgesteckt. Alternativ hierzu kann vorgesehen sein, dass die Basisschwelle in ihrem Kopfbereich mit einer Kopfnut versehen ist, in die eine bodenseitige Steckleiste an der Unterseite des Leitprofils einsteckbar ist. Bei dieser Ausführungsvariante wird das Leitprofil mit seiner Steckleiste in die Kopfnut im Kopfbereich der Basisschwelle eingesteckt. In beiden Ausführungsvarianten überlappen sich Basisschwelle und Leitprofil im Verbindungsbereich mit korrespondierenden Profilabschnitten, so dass sich der Verbindungsbereich in einer Aufprallsituation nur unter erhöhter Krafteinwirkung deformieren lässt.

Um einerseits ein ansprechendes optisches Erscheinungsbild zu erreichen und um andererseits verletzungsfördernde vorspringende Kantenbereiche zu vermeiden, die insbesondere bei Aufprallsituationen mit Zweiradfahrern schwerwiegende Verletzungen verursachen können, sieht eine Weiterbildung der Erfindung vor, dass das Leitprofil zumindest im Verbindungsbereich die Außenkontur der Basisschwelle stetig fortsetzt. Mit anderen Worten fügt sich das Leitprofil bündig der Basisschwelle an.

Alternativ hierzu kann aber auch vorgesehen sein, dass das Leitprofil im oder oberhalb des Verbindungsbereichs in einem achsorthogonalen Schnitt betrachtet breiter ausgebildet ist, als die Basisschwelle. Diese Maßnahme hat den Vorteil, dass sich eine Abweiskante bildet, die etwa verhindert, dass ein Fahrzeug in Folge eines Aufpralls an dem Fahrzeugrückhaltesystem aufsteigt und umkippt. Ein seitlich vorspringendes Leitprofil verhindert ein übermäßiges Aufsteigen des Fahrzeugs, wenn dieses mit dem Fahrzeugrückhaltesystem kollidiert, und bewirkt, dass das Fahrzeug bei Kontaktierung der vorspringenden Kante von dieser an einem weiteren Aufsteigen gehindert wird.

Um eine einfache Montage des erfindungsgemäßen Rückhaltesystems zu ermöglichen, sieht eine Weiterbildung der Erfindung vor, dass benachbarte Basisschwellen oder/und Leitprofile durch Steckverbinder miteinander verbunden oder verbindbar sind. Diese können laschenartig oder hakenförmig ausgebildet sein.

In der jüngsten Vergangenheit stieg insbesondere der Bedarf nach kleinbauenden Fahrzeugrückhaltesystemen mit relativ geringem Wirkungsbereich. Als Wirkungsbereich wird ein Parameter bezeichnet, der sich aus einer dynamischen Querverschiebung und der tatsächlichen Bauweise, insbesondere der Baubreite, des Fahrzeugrückhaltesystem errechnet. Um dieser Anforderung gerecht zu werden, sieht eine Weiterbildung der Erfindung vor, dass die Basisschwelle oder/und das Leitprofil einen in Richtung der Längsachse verlaufenden Hohlraum aufweisen, der mit einem massereichen Füllmaterial befüllt oder befüllbar ist. Durch die Befüllung mit Füllmaterial kann die Masse des Fahrzeugrückhaltesystems vergrößert werden, wodurch auch die Trägheit des gesamten Systems in einer Aufprallsituation vergrößert wird. Dabei bleibt der erforderliche Bauraum für das Fahrzeugrückhaltesystem unverändert. In Einzelfällen kann das

Fahrzeugrückhaltesystem sogar in Folge der Befüllung und der dadurch erreichten Trägheitsvergrößerung insgesamt kleinvolumiger ausgeführt werden.

Vorteilhafterweise sieht die Erfindung vor, dass die Basisschwelle oder/und das Leit-profil aus einem Blechmaterial, insbesondere aus Stahlblech, hergestellt sind.

Ferner kann erfindungsgemäß vorgesehen sein, dass die Basisschwelle auf dem Untergrund mit einer Bodenplatte aufliegt, die an ihrer dem Untergrund zugewandten Seite mit eine reibungserhöhenden flexiblen Gummischicht beschichtet ist. Beispielsweise können Gummipartikel aus recycelten Altreifen an der Bodenplatte angebracht werden. Durch diese Maßnahme lässt sich die Reibung zwischen der Bodenplatte und dem Untergrund verbessern, was sich auf den Wirkungsbereich ebenfalls positiv auswirkt. Außerdem kann durch die Beschichtung der Bodenplatte mit Gummigranulat die Auflagefläche insgesamt vergrößert werden (aufgrund der Unebenheiten an der Bodenplatte), was sich positiv auf die dynamische Querverschiebung auswirkt. Ein weiterer Vorteil einer gummibeschichteten Bodenplatte liegt darin, dass durch eine Vergrößerung der Auflagefläche eine geringere Flächenpressung zwischen Bodenplatte und Untergrund gegeben ist, so dass bleibende Verpressungen im Fahrbahnbereich, insbesondere bei starker Erhitzung der Fahrbahn, vermieden werden können. Außerdem können durch die Elastizität der Gummischicht Fahrbahnunebenheiten ausgeglichen werden.

Die Erfindung wird im Folgenden beispielhaft anhand der beiliegenden Figuren erläutert. Es stellen dar:
- Fig. 1: eine Schnittansicht durch eine erste Ausführungsform eines erfindungsgemäßen Fahrzeugrückhaltesystems gemäß der Schnittlinie I-I aus Fig. 2;
- Fig. 2: eine Seitenansicht eines erfindungsgemäßen Fahrzeugrückhaltesystems;
- Fig. 3: ein Fahrzeugrückhaltesystem mit einer Abwandlung zu der Geometrie gemäß Fig. 1;
- Fig. 4: eine Schnittansicht eines zweiten Ausführungsbeispiels eines erfindungsgemäßen Fahrzeugrückhaltesystems, geschnitten entlang Schnittlinie IV-IV aus Fig. 5;
- Fig. 5: eine perspektivische Ansicht des zweiten Ausführungsbeispiels des erfindungsgemäßen Fahrzeugrückhaltesystems;
- Fig. 6: eine Schnittansicht eines dritten Ausführungsbeispiels eines erfindungsgemäßen Fahrzeugrückhaltesystems geschnitten entlang Schnittlinie VI-VI aus Fig. 7, und
- Fig. 7: eine perspektivische Ansicht des dritten Ausführungsbeispiels des erfindungsgemäßen Fahrzeugrückhaltesystems.

In Fig. 1 und 2 ist ein erstes Ausführungsbeispiel eines erfindungsgemäßen Fahrzeugrückhaltesystems gezeigt und allgemein mit 10 bezeichnet. Dieses umfasst eine entlang einer Längsachse A verlaufende Basisschwelle 12, die sich ausgehend von einem Untergrund U in Richtung nach oben erstreckt. Die Basisschwelle 12 ist über einen Verbindungsbereich 14 mit einem Leitprofil 16 verbunden.

Basisschwelle 12 und Leitprofil 16 weisen jeweils, wie in Fig. 1 ersichtlich, im achsorthogonalen Querschnitt ein geschlossenes Hohlprofil auf. Im Verbindungsbereich 14 ist bei dieser Ausführungsvariante die Basisschwelle 12 mit einer nach oben vorspringenden Steckleiste 18 versehen. Das Leitprofil 16 ist mit einer korrespondierenden Bodennut 20 versehen. Die Steckleiste 18 und die Bodennut 20 sind jeweils unmittelbar durch das Profil von Basisschwelle 12 bzw. Leitprofil 16 vorgegeben. Sie korrespondieren zueinander, so dass das Leitprofil beidseits der Steckleiste 18 auf der Basisschwelle 12, das heißt auf korrespondierenden Auflageflächen, aufliegt und in seiner Aufnahmenut 20 die Steckleiste 18 formschlüssig aufnimmt.

Die Außenkontur der Basischwelle 12 wird stetig, das heißt ohne Stufen und wesentliche Konturunterbrechungen von dem Leitprofil 16 fortgeführt.

An ihrer Unterseite weist die Basischwelle 12 eine Bodenplatte 22 auf, mit der das Fahrzeugrückhaltesystem 10 auf dem Untergrund U aufliegt. Die Bodenplatte 22 ist in nicht gezeigter Weise gummibeschichtet, beispielsweise mit einem aus recycelten Autoreifen hergestellten Gummigranulat.

Endseitig sind an der Basisschwelle 12 und an dem Leitprofil 16 jeweils Verbindungshaken 24 und 26 angebracht, mit denen die Basisschwelle 12 mit einer anschließenden Basisschwelle und das Leitprofil 16 mit einem anschließenden Leitprofil koppelbar sind. Es versteht sich, dass am jeweils anderen Ende von Basisschwelle 12 und Leitprofil 16 entsprechende Aufnahmen für die Haken 24 und 26 angebracht sind.

In Fig. 1 erkennt man auch, dass die Basisschwelle 12 und das Leitprofil 16 als Hohlprofile ausgebildet sind. Sie sind aus Stahlblech hergestellt. Der Hohlraum der Basisschwelle 12 ist mit einem Füllmaterial 25 befüllt, um die Masse des Fahrzeugrückhaltesystems und damit dessen Trägheit zu erhöhen. Dies verbessert den Wirkungsbereich des Fahrzeugrückhaltesystems in vorteilhafter Weise. Auch das Leitprofil 16 kann entsprechend befüllt werden.

In Fig. 2 erkennt man schließlich, dass das Leitprofil 16 phasenversetzt zu der Basischwelle 12 angeordnet ist, nämlich versetzt um die Strecke a. Dadurch werden Stoßstellen benachbarter Leitprofile 16 bzw. Basisschwellen 12 zueinander versetzt, was die Gesamtstabilität des Systems erhöht.

Fig. 3 zeigt nun eine Abwandlung der Anordnung gemäß Fig. 2. Für gleichartige oder gleichwirkende Komponenten werden dieselben Bezugszeichen, jedoch mit Hochkomma (') verwendet.

Die abgewandelte Ausführungsform gemäß Fig. 3 unterscheidet sich von der Ausführungsform gemäß Fig. 1 und 2 lediglich darin, dass an dem Leitprofil 16' jeweils beidseitig vorspringende Abweisbereiche 28' vorgesehen sind. Diese haben die Wirkung, dass dann, wenn ein Fahrzeug an dem Fahrzeugrückhaltesystem 10' aufprallt und an diesem aufprallbedingt aufsteigt, das Fahrzeug an der unteren Kante der Bereiche 28' anschlägt und so an einem weiteren Aufsteigen gehindert wird.

Fig. 4 und 5 zeigen nun eine zweite Ausführungsvariante des erfindungsgemäßen Fahrzeugrückhaltesystems. Wiederum werden dieselben Bezugszeichen verwendet, wie für die Beschreibung des ersten Ausführungsbeispiels, jedoch mit der Ziffer "1" vorangestellt.

Der wesentliche Unterschied zwischen dem Ausführungsbeispiel gemäß Fig. 1 und 2 und dem Ausführungsbeispiel gemäß Fig. 4 und 5 besteht in der Gestaltung des Verbindungsbereichs 114 sowie in der Gestaltung der Geometrien von Basischwelle 112 und Leitprofil 116. Das Leitprofil 116 ist schwellenartig ausgebildet und weist in seinem Bodenbereich wieder eine Aufnahmenut 120 auf. Die Basisschwelle 112 erstreckt sich gleichmäßig konisch zulaufend nach oben. Ihr Kopfbereich 118 wird in der Aufnahmenut 120 formschlüssig aufgenommen. Das Leitprofil 116 steht im Verbindungsbereich 114 über die Basisschwelle 112 über, so dass sich Abweisbereiche zur Vermeidung eines übermäßigen Aufsteigens eines Fahrzeugs in einer Aufprallsituation ergeben. Die Basisschwelle 112 ist wiederum mit einem Füllmaterial 125 befüllt.

In Fig. 5 erkennt man auch Stoßstellen 130 und 132 zweier benachbarter Leitprofile 116 sowie zweier benachbarter Basisschwellen 112. Die Stoßstelle 130 der Basisschwellen 112 ist gegenüber der Stoßstelle 132 der Leitprofile 116 um die Distanz b versetzt, um die Stabilität weiter zu erhöhen.

Die Ausführungsform gemäß Fig. 6 und 7 unterscheidet sich von der Ausführungsform gemäß Fig. 4 und 5 in der Ausgestaltung des Verbindungsbereichs 214. Wiederum werden für die Beschreibung der Ausführungsform gemäß Fig. 6 und 7 dieselben Bezugszeichen verwendet, wie vorangehend, jedoch mit der Ziffer "2" vorangestellt.

Die Ausführungsform gemäß Fig. 6 und 7 unterscheidet sich von der Ausführungsform gemäß Fig.4 und 5 lediglich in der Gestaltung des Verbindungsbereichs 214. An dem Leitprofil 216 ist eine Einstecknut 218 angeformt, die in eine korrespondierende Aufnahmenut 220 im Kopfbereich der Basisschwelle 212 eingebracht ist.

Wiederum ist die Basisschwelle 212 mit Füllmaterial 225 befüllt. In Fig. 7 erkennt man auch, dass die Stoßstellen 230 und 232 zueinander versetzt sind.

## Patentansprüche

1. Fahrzeugrückhaltesystem (10; 110; 210) zum Begrenzen von Fahrbahnen mit
- einer entlang einer Längsachse (A) verlaufenden Basisschwelle (12; 112; 212), die sich ausgehend von einem Untergrund (U) nach oben erstreckt und
- einem mit der Basisschwelle (12; 112; 212) verbundenen oder verbindbaren, in Richtung der Längsachse (A) verlaufenden Leitprofil (16; 116; 216),
wobei die Basisschwelle (12; 112; 212) und das Leitprofil (16; 116; 216) jeweils ein geschlossenes Profil aufweisen und über einen Verbindungsbereich (14; 114; 214) miteinander verbunden sind, indem die Basisschwelle (12; 112; 212) und das Leitprofil (16; 116; 216) über eine Steckverbindung gekoppelt sind **dadurch gekennzeichnet, dass** das Fahrzeugrückhaltesystem (10; 110; 210) aus mehreren Basisschwellen (12; 112; 212) und Leitprofilen (16; 116; 216) schussweise zusammengesetzt ist, wobei miteinander verbundene Basisschwellen (12; 112; 212) und Leitprofile (16; 116; 216) phasenversetzt zueinander anordenbar sind.

2. Fahrzeugrückhaltesystem (10; 110; 210) nach Anspruch 1,
**dadurch gekennzeichnet, dass** der Verbindungsbereich (14; 114; 214) eine Nut- und Federverbindung aufweist, wobei eine Komponente von Basisschwelle (12; 112; 212) und Leitprofil (16; 116; 216) mit einem Aufnahmebereich (20; 120; 220) und die jeweils andere Komponente von Basisschwelle und Leitprofil (16; 116; 216) mit einem Steckprofilabschnitt (18; 118; 218) ausgebildet sind.

3. Fahrzeugrückhaltesystem (10; 110) nach Anspruch 1 oder 2,
**dadurch gekennzeichnet, dass** das Leitprofil (16; 116) an seiner der Basisschwelle (12; 112) zugewandten Unterseite mit einer den Aufnahmebereich bildenden Bodennut (20; 120) versehen ist, mit der es auf einen Kopfbereich (18; 118) der Basisschwelle (12; 112) aufsteckbar ist.

4. Fahrzeugrückhaltesystem (210) nach Anspruch 1 oder 2,
**dadurch gekennzeichnet, dass** die Basisschwelle (212) in ihrem Kopfbereich mit einer Kopfnut (220) versehen ist, in die eine bodenseitige Steckleiste (218) an der Unterseite des Leitprofils (216) einsteckbar ist.

5. Fahrzeugrückhaltesystem (10; 110; 210) nach einem der vorangehenden Ansprüche,
**dadurch gekennzeichnet, dass** das Leitprofil (16; 116; 216) zumindest im Verbindungsbereich (14; 114; 214) die Außenkontur der Basisschwelle (12; 112; 212) stetig fortsetzt.

6. Fahrzeugrückhaltesystem (10; 110; 210) nach einem der Ansprüche 1 bis 4,
**dadurch gekennzeichnet, dass** das Leitprofil (16; 116; 216) im oder oberhalb des Verbindungsbereichs (14; 114; 214) in einem achsorthogonalen Schnitt betrachtet breiter ausgebildet ist, als die Basisschwelle (12; 112; 212).

7. Fahrzeugrückhaltesystem (10; 110; 210) nach einem der vorangehenden Ansprüche,
**dadurch gekennzeichnet, dass** benachbarte Basisschwellen (12; 112; 212) oder/und Leitprofile (16; 116; 216) durch Steckverbinder (24, 26) miteinander verbunden oder verbindbar sind.

8. Fahrzeugrückhaltesystem (10; 110; 210) nach einem der vorangehenden Ansprüche,
**dadurch gekennzeichnet, dass** die Basisschwelle (12; 112; 212) oder/und das Leitprofil (16; 116; 216) einen in Richtung der Längsachse (A) verlaufenden Hohlraum aufweisen, der mit einem massereichen Füllmaterial (25; 125; 225) befüllt oder befüllbar ist.

9. Fahrzeugrückhaltesystem (10; 110; 210) nach einem der vorangehenden Ansprüche,
**dadurch gekennzeichnet, dass** die Basisschwelle (12; 112; 212) oder/und das Leitprofil (16; 116; 216) aus einem Blechmaterial, insbesondere aus Stahlblech, hergestellt ist.

10. Fahrzeugrückhaltesystem (10; 110; 210) nach einem der vorangehenden Ansprüche,
**dadurch gekennzeichnet, dass** die Basisschwelle (12; 112; 212) auf dem Untergrund (U) mit einer Bodenplatte (22; 122; 222) aufliegt, die an ihrer dem Untergrund (U) zugewandten Seite mit eine reibungserhöhenden flexiblen Gummischicht beschichtet ist.

## Claims

1. Vehicle restraint system (10; 110; 210) for delimiting roadways, comprising
- a base beam (12; 112; 212) which extends along a longitudinal axis (A) and which extends upwardly starting from a base (U), and
- a guide profile (16; 116; 216) which is connected or connectable to the base beam (12; 112; 212) and which extends in the direction of the longitudinal axis (A),
wherein the base beam (12; 112; 212) and the guide profile (16; 116; 216) each have a closed profile and are connected to one another via a connecting area (14; 114; 214), in that the base beam (12; 112; 212) and the guide profile (16; 116; 216) are coupled via a plug-in connection,
**characterized in that** the vehicle restraint system (10; 110; 210) is made up of multiple base beams (12; 112; 212) and guide profiles (16; 116; 216) situated end to end, with interconnected base beams (12; 112; 212) and guide profiles (16; 116; 216) being situatable in an offset manner with respect to one another.

2. Vehicle restraint system (10; 110; 210) according to Claim 1,
**characterized in that** the connecting area (14; 114; 214) has a tongue and groove connection, wherein a component of the base beam (12; 112; 212) and the guide profile (16; 116; 216) is formed with a receiving area (20; 120; 220), and the respective other component of the base beam and the guide profile (16; 116; 216) is formed with an insertion profile section (18; 118; 218).

3. Vehicle restraint system (10; 110) according to Claim 1 or 2,
**characterized in that** on its bottom side facing the base beam (12; 112), the guide profile (16; 116) is provided with a base groove (20; 120) which forms the receiving area, and via which the guide profile may be affixed to a head area (18; 118) of the base beam (12; 112).

4. Vehicle restraint system (210) according to Claim 1 or 2,
**characterized in that** in its head area the base beam (212) is provided with a head groove (220), into which a base-side insertion strip (218) on the bottom side of the guide profile (216) is insertable.

5. Vehicle restraint system (10; 110; 210) according to one of the preceding claims,
**characterized in that** the guide profile (16; 116; 216) continuously follows the outer contour of the base beam (12; 112; 212), at least in the connecting area (14; 114; 214).

6. Vehicle restraint system (10; 110; 210) according to one of Claims 1 to 4, **characterized in that** the guide profile (16; 116; 216), viewed along the axis of an orthogonal cross section, is wider than the base beam (12; 112; 212) in or above the connecting area (14; 114; 214).

7. Vehicle restraint system (10; 110; 210) according to one of the preceding claims,
**characterized in that** adjacent base beams (12; 112; 212) and/or guide profiles (16; 116; 216) are connected or connectable to one another via plug-in connectors (24, 26).

8. Vehicle restraint system (10; 110; 210) according to one of the preceding claims,
**characterized in that** the base beam (12; 112; 212) and/or the guide profile (16; 116; 216) have/has a cavity which extends in the direction of the longitudinal axis (A) and which is filled or fillable with a heavyweight filler material (25; 125; 225).

9. Vehicle restraint system (10; 110; 210) according to one of the preceding claims,
**characterized in that** the base beam (12; 112; 212) and/or the guide profile (16; 116; 216) are/is made of a sheet metal material, in particular sheet steel.

10. Vehicle restraint system (10; 110; 210) according to one of the preceding claims,
**characterized in that** the base beam (12; 112; 212) rests on the base (U) on a base plate (22; 122; 222) which on its side facing the base (U) is coated with a friction-enhancing flexible rubber layer.

## Revendications

1. Système de retenue de véhicule (10 ; 110 ; 210) destiné à délimiter des voies de circulation, comprenant
- une embase (12 ; 112 ; 212) qui s'étend le long d'un axe longitudinal (A) ainsi que vers le haut depuis le sol (U), et
- un profilé de lisse (16 ; 116 ; 216) qui est ou peut être relié à ladite embase (12 ; 112 ; 212) et s'étend en direction de l'axe longitudinal (A),
l'embase (12 ; 112 ; 212) et le profilé de lisse (16 ; 116 ; 216) présentant chacun un profil fermé et étant reliés entre eux par une zone d'assemblage (14; 114 ; 214) dans laquelle l'embase (12 ; 112 ; 212) et le profilé de lisse (16 ; 116 ; 216) sont couplés par emboîtement,
**caractérisé en ce que** le système de retenue de véhicule (10 ; 110 ; 210) se compose de plusieurs embases (12 ; 112 ; 212) et de plusieurs profilés de lisse (16 ; 116 ; 216) aboutés pour former des tronçons, les embases (12 ; 112 ; 212) et les profilés de lisse (16 ; 116 ; 216) reliés entre eux pouvant être disposés en décalé les uns par rapport aux autres.

2. Système de retenue de véhicule (10 ; 110 ; 210) selon la revendication 1, **caractérisé en ce que** ladite zone d'assemblage (14; 114 ; 214) présente un assemblage par rainure et languette, un composant de l'embase (12 ; 112 ; 212) et du profilé de lisse (16 ; 116 ; 216) étant réalisés pourvus d'une zone de logement (20 ; 120 ; 220) et l'autre composant de l'embase et du profilé de lisse (16 ; 116 ; 216) correspondant étant réalisés pourvus d'une section d'emboîtement profilée (18 ; 118 ; 218).

3. Système de retenue de véhicule (10 ; 110) selon la revendication 1 ou 2, **caractérisé en ce que** le profilé de lisse (16 ; 116) est pourvu sur sa face inférieure tournée vers l'embase (12 ; 112) d'une rainure inférieure (20 ; 120) formant la zone de logement et au moyen de laquelle le profilé de lisse peut venir s'emboîter sur une partie de tête (18 ; 118) de l'embase (12 ; 112).

4. Système de retenue de véhicule (210) selon la revendication 1 ou 2, **caractérisé en ce que** l'embase (212) est pourvue dans sa partie de tête d'une rainure de tête (220) dans laquelle peut venir s'engager une languette d'emboîtement (218) ménagée sur la face inférieure du profilé de lisse (216) et tournée vers le sol.

5. Système de retenue de véhicule (10 ; 110 ; 210) selon l'une des revendications précédentes,
**caractérisé en ce que** le profilé de lisse (16 ; 116 ; 216) suit de manière continue au moins dans la zone d'assemblage (14; 114 ; 214) le contour extérieur de l'embase (12 ; 112 ; 212).

6. Système de retenue de véhicule (10 ; 110 ; 210) selon l'une des revendications 1 à 4, **caractérisé en ce que** le profilé de lisse (16 ; 116 ; 216) vu en coupe orthogonale par rapport à l'axe est, dans ou au-dessus de la zone d'assemblage (14 ; 114 ; 214) réalisé plus large que l'embase (12 ; 112 ; 212).

7. Système de retenue de véhicule (10 ; 110 ; 210) selon l'une des revendications précédentes,
**caractérisé en ce que** les embases (12 ; 112 ; 212) adjacentes et/ou les profilés de lisse (16 ; 116 ; 216) adjacents sont ou peuvent être reliés entre eux par des éléments d'assemblage (24, 26).

8. Système de retenue de véhicule (10 ; 110 ; 210) selon l'une des revendications précédentes,
**caractérisé en ce que** l'embase (12 ; 112 ; 212) ou/et le profilé de lisse (16 ; 116 ; 216) présentent une cavité qui s'étend en direction de l'axe longitudinal (A) et peut être remplie d'une matière de charge (25 ; 125 ; 225) de masse importante.

9. Système de retenue de véhicule (10 ; 110 ; 210) selon l'une des revendications précédentes,
**caractérisé en ce que** l'embase (12 ; 112 ; 212) ou/et le profilé de lisse (16 ; 116 ; 216) sont fabriqués à partir de tôle, en particulier de tôle d'acier.

10. Système de retenue de véhicule (10 ; 110 ; 210) selon l'une des revendications précédentes,
**caractérisé en ce que** l'embase (12 ; 112 ; 212) repose au sol sur une plaque de fond (22 ; 122 ; 222) qui est revêtue sur sa face tournée vers le sol (U) d'une couche de caoutchouc souple qui augmente la friction.
